# EUROPÄISCHE PATENTSCHRIFT

(11) **EP 1 029 616 B1**
(45) Veröffentlichungstag und Bekanntmachung des Hinweises auf die Patenterteilung: **07.07.2004**
(21) Anmeldenummer: 00101546.0
(22) Anmeldetag: 27.01.2000
(51) Int. Cl.: B22D 11/04

(54) **Vorrichtung zum Oszillieren einer Stranggiesskokille**
Device for oscillating a continuous-casting mould
Dispositif d'oscillation d'un moule de coulée continue

(30) Priorität: 19.02.1999 DE 19906886
(43) Veröffentlichungstag der Anmeldung: 23.08.2000
(73) Patentinhaber: SMS Demag AG, 40237 Düsseldorf (DE)
(72) Erfinder: Kaiser, Hans-Peter, 40474 Düsseldorf (DE); Stavenow, Axel, 40625 Düsseldorf (DE)
(74) Vertreter: Valentin, Ekkehard, Dipl.-Ing.

(56) Entgegenhaltungen:
- EP-A- 0 010 728
- EP-A- 0 881 015
- EP-B- 0 732 978
- DE-A- 19 541 164
- DE-A- 19 817 701

## Beschreibung

Die Erfindung betrifft eine Vorrichtung zum Oszillieren einer Stranggießkokille, insbesondere für das Stranggießen von Dünnbrammen aus Stahl, umfassend eine oszillierbare Stranggießkokille, deren Hubtisch über mit einem ortsfesten Grundrahmen gelenkig verbundene Lenker geführt ist, und deren Oszillationsantrieb mit an einem ortsfesten Grundrahmen angeordneten Hydraulikaggregaten ausgebildet ist und die Achsen der Gelenke an den Hydraulikaggregaten, und die Achsen der Gelenke an den Lenkem parallel zueinander ausgerichtet sind.

Beim Stranggießen wird die Kokille in eine periodische Oszillationsbewegung versetzt, um durch eine Relativbewegung zwischen Strang und Kokille die Reibung zwischen Kokille und Strang zu verringern. Dadurch wird eine unerwünscht hohe Reibung des Stranges an der Kokillenwand vermindert. Ferner wird auf der Badoberfläche in der Kokille befindliches körniges bis pulvriges Gießpulver nach Aufschmelzen als Gleitmittel in den Spalt zwischen Kokille und Strang eingezogen.

Bei vertikal reziprozierender Bewegungen in Gießrichtung bzw. in Gegenrichtung sind Hub und Frequenz der Oszillation nach Maßgabe der Gießgeschwindigkeit einstellbare Parameter.

Während eines Oszillationzyklus wechselt beim Vorbeigleiten der Kokille am Strang die Art der Reibung:

Bei relativ zum Strang voreilender Geschwindigkeit der Kokille, dem Negativstrip, sowie nach Richtungsumkehr zum Positivstrip, liegt Gleitreibung vor. Während der Gleitreibung werden von der Kokille abwechselnd Zug- und Druckspannungen auf die Strangschale übertragen.
Bei annähernd gleicher Geschwindigkeit zwischen Kokille und Strang, im Bereich der Richtungsumkehr von Negativstrip zum Positivstrip, liegt Haftreibung vor, bei der sich die resultierenden Zug- und Druckspannungen annähernd ausgleichen. Bei Erhöhung oder Erniedrigung der relativen Kokillengeschwindigkeit reißt sich die Kokille vom Strang los. Dies führt zum Stauchen und damit zu einer Geschwindigkeitserhöhung der Strangschale, wenn sich die Kokille auf ihrem Weg nach unten befindet, und umgekehrt zu einer Dehnung und damit zu einer Geschwindigkeitsreduzierung der Strangschale, wenn sich die Kokille auf ihrem Weg nach oben befindet.

Der abwechselnde Stauch- bzw. Dehnvorgang der Strangschale bewirkt insbesondere bei einer sinusförmigen Schwingung eine oszillierende Anregung des gesamten Stranges. Wenn diese in einem ungünstigen, beispielsweise harmonischen Frequenzbereich liegt, kann es u. a. zum Aufschwingen des Gießspiegels in der Kokille kommen. Ein derartiger nachteiliger Betriebszustand läßt sich insbesondere durch einen nicht-sinusförmigen Bewegungsablauf der Kokille vermeiden, wodurch eine periodisch auftretende Badspiegelschwankung erfolgreich gedampft wird.

Aus dem Stand der Technik sind hydraulische Oszillationsantriebe für Hubtische von Stranggießeinrichtungen bekannt, die eine Kokillenoszillation mit beliebigen Geschwindigkeitskurven zulassen, beispielsweise entsprechend einer asymmetrisch Sinuskurve. Durch eine entsprechende Kurvenform kann die positive und negative Stripzeit in optimale Bereiche aufgeteilt werden, was sich vorteilhaft auf die Oszillationsmarken, deren Tiefe und Form auswirkt und eine Verbesserung der Oberflächenqualität bewirkt.

Beispielsweise beschreibt das Dokument DE 37 04 793 C2 eine Kokillen-Hubvorrichtung mit zwei an einem Hubtisch für die Stranggießkokille, oder direkt an dieser angelenkten, drehbar antreibaren Exenterwellen. Zwischen Drehantrieb und den Exenterwellen ist mindestens eine Gelenkwelle eingesetzt, bei welcher der von der Exenterwelle abgewandte Gelenkkopf lageveränderbar angeordnet ist und die Gelenkköpfe gegeneinander verdrehbar sind. Ein nicht-sinusförmiger Bewegungsablauf der Kokille wird bei dieser Vorrichtung durch den bewußten Gebrauch eines Kardanfehlers erzeugt, welcher auftritt, wenn eine Gelenkwelle nicht fluchtend zwischen den Wellen eingesetzt wird. Durch Veränderung von Höhe und seitliche Verschiebung des Drehantriebes sind unterschiedliche, nichtsinusförmige Bewegungsabläufe der Kokille realisierbar.

Das Dokument EP 0 121 622 B1 beschreibt eine Stranggießanlage unter Verwendung einer in einem Rahmen gelagerten Kokille, welche durch eine elektrohydraulische Servoeinrichtung in Schwingungen versetzt wird. Die Schwingungserzeugung wird gemäß einem von einem Funktionsgenerator erzeugten vorgewählten Schwingungs-Ampitutensignal bei einer Frequenz betrieben, welche höher als die Eigenfrequenz der Schwingungsvorrichtung ist.

Die noch unveröffentlichte Patentanmeldung 198 17 701.1 offenbart eine Einrichtung zum Stranggießen von Stahl, bestehend aus einer in Gießrichtung oszillierenden, in einem Hubtisch gehaltenen Stranggießkokille und mindestens einem auf den Hubtisch wirkenden Oszillationsantrieb. Der Hubtisch ist mit unterhalb seiner Tischebene verlaufenden Führungsblöcken ausgebildet, zwischen welchen ein stationärer Spannblock angeordnet ist. Entlang der Kokillenschmalseiten sind unterhalb der Tischebene zu beiden Seiten des Spannblocks jeweils zwischen bzw. in diesem und dem zu ihm benachbarten Führungsblock im Abstand übereinander mindestens zwei einzelne, nachgiebig weiche Blattfedern in zueinander sowie in Bezug auf die jeweiligen an der gegenüberliegenden Kokillenschmalseite angelenschmalseite angeordneten Blattfedern paralleler Lage eingespannt. Der Oszillationsantrieb besteht aus vier Hydraulikzylindem, von denen jeweils zwei an jeder Kokillenseite angeordnet sind und mit ihrem einen Ende an den Führungsblöcken und mit ihrem anderen Ende an einem ortsfesten Tragrahmen befestigt sind.

Eine in dem Dokument EP 0 732 978 B1 beschriebene Oszillationsvorrichtung benutzt als Führung je Kokillenseite zwei übereinanderliegend eingespannte Blattfederpakete. Hier ist je Seite ein Hydraulikzylinder mittig unter der Kokille angeordnet. Bei dieser Lösung wurde auf den Hubrahmen verzichtet - es wurde die Kokille unmittelbar auf den Blattfedem gelagert.

Nachteil bei einer Führung mit eingespannten Blattfedem ist die Begrenzung der Hubhöhe, die Aufnahme nur begrenzter Kräfte in Querrichtung der Blattfedem und die Federsteifigkeit der Führungsfeder, welche sich bei nicht-sinusförmigen Kokillengeschwindigkeiten negativ auf die Führungseigenschaft auswirkt.

Das Dokument DE 195 41 164 A1 offenbart eine Oszillationseinrichtung für eine Stranggießkokille, wobei die an einem Tragrahmen in Gießrichtung geführte Stranggießkokille durch am Tragrahmen angeordnete Servo-Hydraulikzylinder oszillierend bewegt wird. Die Oszillationseinrichtung zeigt, dass die Servo-Hydraulikzylinder bodenseitig über ein elastisches Befestigungselement auf dem Tragrahmen befestigt und ihre Kolbenstangen mit der Kokille verbunden sind.

Ausgehend vom vorgenannten Stand der Technik liegt der Erfindung die Aufgabe zugrunde, bekannte Oszillationsantriebe weiter zu verbessern und dabei eine besonders unkomplizierte und kompakte Vorrichtung zur Entkoppelung der linearen Beziehung zwischen Gießgeschwindigkeit und den Oszillations-Parametern Hub/Frequenz anzugeben, die insbesondere eine unerwünschte Beeinflussung der Geschwindigkeitskurve durch eine Führung mit Federcharakteristik vermeidet und eine beliebige Einstellung des Verhältnisses von Hub und Frequenz in einer Vorrichtung von möglichst niedriger Bauhöhe verwirklicht.

Die Aufgabe wird bei einer Vorrichtung der im Oberbegriff von Anspruch 1 genannten Art mit den Merkmalen des kennzeichnenden Teils von Anspruch 1 gelöst. Erfinderische Ausgestaltungen des dabei verwendeten Konstruktionsprinzips sind in den Unteransprüchen angegeben.

Weitere Einzelheiten, Merkmale und Vorteile der Erfindung ergeben sich aus der nachstehenden Erläuterung eines in den Zeichnungen schematisch dargestellten Ausführungsbeispieles.

Es zeigen:
- Figur 1: eine Vorrichtung zum Oszillieren einer Stranggießkokille in Seitenansicht,
- Figur 2: die Vorrichtung gemäß Fig. 1 in Draufsicht.

Die in den Figuren 1 und 2 dargestellte Vorrichtung zum Oszillieren einer Stranggießkokille 1, insbesondere zum Stranggießen von Dünnbrammen aus Stahl, umfassend die in Gießrichtungen bzw. Gegenrichtung oszillierbare, auf zwei einzelnen Hubtisch-Einheiten 4, 5, 6, 7, 8, 9 angeordnete Stranggießkokille 1, besitzt einen Oszillationsantrieb mit jeweils zwei, insgesamt vier an einem ortsfesten Grundrahmen 3 mittels Gelenken 7, 7' angeordneten Hydraulikaggregaten 4, 4'. Jeder Hubtischträger 5, 5' ist gelenkig mit dem oberen Teil des Hydraulikaggregates 4,4', und dessen unteres Ende ist mit dem Grundrahmen 3 gelenkig verbunden. Der Hubtisch 2 ist von zu den Ebenen x-x; x'-x' parallelen Ebenen zwischen Grundrahmen 3 und Hubtischträger 5, 5' in horizontaler Lage gelenkig verbundenen Lenkern 9.9' geführt. Die Achsen sowohl der Gelenke 6,6' sowie 7,7' an den Hydraulikaggregaten 4,4', als auch der Gelenke 8,8' an den Lenkern 9,9' sind zu den Ebenen x-x; x'-x' senkrecht ausgerichtet.

Die beschriebene Vorrichtung ermöglicht in einer besonders unkomplizierten und kompakten Konstruktion eine Entkoppelung der linearen Beziehung zwischen Gießgeschwindigkeit und den Oszillations-Parameter Hub/Frequenz. Insbesondere wird durch die Anordnung einer schwingungsneutralen Führung durch die Lenker 9,9' eine unerwünschte Beeinflussung der Geschwindigkeitskurven vermieden und eine beliebige Einstellung der Verhältnisse von Hub und Frequenz verwirklicht. Die Vorrichtung ist frei von Resonanzfrequenzen und besitzt gute Führungseigenschaften in allen Ebenen.

Ein seitliches Verkanten der Vorrichtung wird dadurch verhindert, daß die Lenker 9, 9' verwindungssteife und mit hoher Quersteifigkeit ausgebildete Stahlprofile besitzen.

Wie hierzu aus Figur 2 ersichtlich ist, sind die Lenker 9,9' an den Schmalseiten 10,10' der Kokille 1 angeordnet.
In alternativer Ausgestaltung der Vorrichtung kann beispielsweise vorgesehen sein, daß die Führung der Hubtische 2 mit je einer Doppel-Lenker-Anordnung ausgebildet ist.

Ein wesentliches Merkmal der beanspruchten Vorrichtung besteht darin, daß die Hydraulikaggregate 4,4' in zu den Schmalseiten 10,10' der Kokille 1 parallelen Ebenen seitlich im Abstand neben dem Hubtisch 2 angeordnet sind und daß die Hydraulikaggregate 4,4' doppelt wirkende Servozylinder sind.

### Bezugszeichenliste

- 1.: Stranggießkokille
- 2.: Hubrahmen
- 3.: Grundrahmen
- 4.: Hydraulikaggregat
- 5.: Hubtischträger
- 6.: Gelenk oben
- 7.: Gelenk unten
- 8.: Gelenk
- 9.: Lenker
- 10.: Schmalseite

## Patentansprüche

1. Vorrichtung zum Oszillieren einer Stranggießkokille (1), insbesondere für das Stranggießen von Dünnbrammen aus Stahl, umfassend eine oszillierbare Stranggießkokille (1), deren Hubtisch (2) über mit einem ortsfesten Grundrahmen (3) gelenkig (Gelenke 8, 8') verbundene Lenker (9,9') geführt ist, und deren Oszillationsantrieb mit an dem Grundrahmen (3) angeordneten Hydraulikaggregaten (4,4') ausgebildet ist, und die Achsen der Gelenke (6,6') sowie der Gelenke (7,7') an den Hydraulikaggregaten (4,4'), und die Achsen der Gelenke (8,8') an den Lenkern (9,9') parallel zueinander ausgerichtet sind,
**dadurch gekennzeichnet,**
- **daß** die Stranggießkokille (1) auf vier einzelnen Hubträgem (5, 5') angeordnet ist,
- **daß** der Hubtisch (2) über die Hubtischträger (5, 5') mit dem oberen Teil (6) eines jeden von vier Hydraulikaggregaten (4,4') gelenkig, und dessen jeweils unteres Teil mit dem Grundrahmen (3) gelenkig verbunden ist, und
- **daß** die vier Hydraulikaggregate (4, 4') in zu den Schmalseiten (10, 10') der Kokille (1) parallelen Ebenen (x - x; x' - x') neben dem Hubtisch (2) angeordnet sind.

2. Vorrichtung nach Anspruch 1,
**dadurch gekennzeichnet,**
**daß** die Lenker (9, 9')Stahlprofile besitzen.

3. Vorrichtung nach Anspruch 1 oder 2,
**dadurch gekennzeichnet,**
**daß** die Lenker (9, 9') unter den Schmalseiten (10, 10') der Kokille (1) angeordnet sind.

4. Vorrichtung nach einem oder mehreren der Ansprüche 1 bis 3,
**dadurch gekennzeichnet,**
**daß** die Führung der Hubtischträger (5, 5') mit je einer Doppel-Lenker-Anordnung ausgebildet ist.

5. Vorrichtung nach einem oder mehreren der Ansprüche 1 bis 4,
**dadurch gekennzeichnet,**
**daß** die Hydraulikaggregate (4,4') doppelt wirkende Servozylinder sind.

## Claims

1. Device for oscillating a continuous casting mould (1), particularly for the continuous casting of thin slabs of steel, comprising an oscillatory continuous casting mould (1), the lifting table (2) is guided by way of guides (9, 9'), which are pivotably connected (joints 8, 8') with a stationary base frame (3), and the oscillatory drive of which is constructed by hydraulic units (4, 4') arranged at the base frame (3), and the axes of the joints (6, 6') as well as of the joints (7, 7') at the hydraulic units (4, 4') and the axes of the joints (8, 8') at the guides (9, 9') are arranged parallel to one another, **characterised in that**
- the continuous casting mould (1) is arranged on four individual lifting beams (5, 5'),
- the lifting table (2) is pivotably connected by way of the lifting table beams (5, 5') with the upper part (6) of each of four hydraulic units (4, 4') and the respective lower part thereof is pivotably connected with the base frame (3) and
- the four hydraulic units (4, 4') are arranged near the lifting table (2) in planes (x - x; x' - x') parallel to the narrow sides (10, 10) of the mould (1).

2. Device according to claim 1, **characterised in that** the guides (9, 9') have steel profile members.

3. Device according to claim 1 or 2, **characterised in that** the guides (9, 9') are arranged under the narrow sides (10, 10') of the mould (1).

4. Device according to one or more of claims 1 to 3, **characterised in that** the guidance of the lifting table beams (5, 5') is constructed each time by a double-guide arrangement.

5. Device according to one or more of claims 1 to 4, **characterised in that** the hydraulic units (4, 4') are double-acting servo cylinders.

## Revendications

1. Dispositif d'oscillation d'une lingotière de coulée continue (1), notamment pour la coulée continue de brames minces en acier, comprenant une lingotière de coulée continue pouvant osciller (1) dont la table d'oscillation (2) est guidée par des conducteurs (9, 9') reliés de manière articulée à un châssis de base (3) à emplacement fixe, et dont la propulsion d'oscillation est constituée d'agrégats hydrauliques (4, 4') disposés sur le châssis de base (3) et les axes des articulations (6, 6') ainsi que des articulations (7, 7') des agrégats hydrauliques (4, 4') et les axes des articulations (8 , 8') des conducteurs (9, 9') sont orientés parallèlement les uns aux autres,
**caractérisé en ce que**
- la lingotière de coulée continue (1) est disposée sur quatre poutres d'oscillation individuelles (5, 5'),
- la table d'oscillation (2) est reliée de manière articulée par les supports de table d'oscillation (5, 5') à la partie supérieure (6) de chacun des quatre agrégats hydrauliques (4, 4') et dont la partie respectivement inférieure est reliée en articulation au châssis de base (3) et
- que les quatre agrégats hydrauliques (4, 4') sont disposés dans des plans parallèles (x-x, x'-x') aux côtés étroits (10, 10') de la lingotière (1) près de la table d'oscillation (2).

2. Dispositif selon la revendication 1,
**caractérisé en ce que**
les conducteurs (9, 9') possèdent des profilés en acier.

3. Dispositif selon la revendication 1 ou 2,
**caractérisé en ce que**
les conducteurs (9, 9') sont disposés sous les côtés étroits (10, 10') de la lingotière (1).

4. Dispositif selon l'une quelconque ou plusieurs des revendications 1 à 3,
**caractérisé en ce que**
le guidage du support de table d'oscillation (5, 5') est constitué à chaque fois d'une agencement à double conducteur.

5. Dispositif selon l'une quelconque ou plusieurs des revendications 1 à 4,
**caractérisé en ce que**
les agrégats hydrauliques (4, 4') sont des servocylindres à double action.
